# EUROPÄISCHE PATENTSCHRIFT

(11) **EP 1 155 937 B1**
(45) Veröffentlichungstag und Bekanntmachung des Hinweises auf die Patenterteilung: **04.02.2004**
(21) Anmeldenummer: 01111460.0
(22) Anmeldetag: 10.05.2001
(51) Int. Cl.: B61J 1/10

(54) **Wagen für Schienensysteme**
Wagon for track systems
Chariot pour systèmes de rails

(30) Priorität: 16.05.2000 DE 10023977
(43) Veröffentlichungstag der Anmeldung: 21.11.2001
(73) Patentinhaber: Wilfried Strothmann GmbH & Co KG Maschinenbau und Handhabungstechnik, 33758 Schloss Holte-Stukenbrock (DE)
(72) Erfinder: Strothmann, Wilfried, 33758 Schloss Holte-Stukenbrock (DE); Massow, Rainer, 33758 Schloss Holte-Stukenbrock (DE); Heinze, Friedhelm, 33611 Bielefeld (DE)
(74) Vertreter: TER MEER STEINMEISTER & PARTNER GbR

(56) Entgegenhaltungen:
- DE-A- 3 326 809
- FR-A- 1 213 046
- FR-A- 1 484 615

## Beschreibung

Die Erfindung betrifft einen Wagen für Schienensysteme mit im wesentlichen rechtwinkligen Schienenkreuzen, mit anhebbaren und absenkbaren Rollen an dem Wagen für einen alternativen Eingriff mit jeweils einem der sich kreuzenden Schienenpaare.

Die Erfindung ist insbesondere anwendbar auf Schienensysteme mit im Querschnitt kreisförmig, weitgehend in den Boden eingelassenen Schienen, wie sie in den DE 43 18 383 CI oder FR-A-1 484 615 beschrieben worden sind. Derartige Schienensysteme können beispielsweise in einer Werkshalle verlegt werden, ohne daß sie ein nennenswertes Hindernis beim Begehen oder Befahren des Hallenbodens darstellen. Sie ermöglichen im übrigen auch die Aufnahme sehr hoher Tragkräfte, so daß sie sich besonders eignen für Transportaufgaben in Industriehallen.

Zur weitgehenden Erschließung der gesamten Hallenfläche ist es zumeist erforderlich, die Schienen in einem Raster mit rechtwinkligen Kreuzungen zu verlegen. Dabei läßt sich der Übergang von einem Schienenpaar zu einem anderen rechtwinklig kreuzenden Schienenpaar dadurch erreichen, daß die dem ersten Schienenpaar zugeordneten Rollen angehoben und zugleich die dem kreuzenden Schienenpaar zugeordneten Rollen des Wagens in Bezug auf den Wagen abgesenkt werden. Auf diese Weise kommen nur die dem kreuzenden Schienenpaar zugeordneten Rollen mit diesen Schienen in Eingriff. Da der erwähnte Umschaltvorgang unter Umständen bei hoher oder sehr hoher Belastung erfolgen muß, hat es sich als schwierig erwiesen, eine verschleißfeste, dauerhaft haltbare und trotzdem möglichst einfache Umschaltvorrichtung zu schaffen, die es ermöglicht, die Umschaltung möglichst rasch vorzunehmen.

Der Erfindung liegt daher die Aufgabe zugrunde, einen Wagen der eingangs genannten Art mit einer Umschaltvorrichtung für die Rollen zu schaffen, die es gestattet, die Rollen im wesentlichen gleichzeitig und mit relativ geringem Kraftaufwand anzuheben beziehungsweise abzusenken.

Diese Aufgabe wird erfindungsgemäß durch einen Wagen der obigen Art gelöst, der dadurch gekennzeichnet ist, daß ein Stellantrieb vorgesehen ist, der zugleich die mit einem Schienenpaar zusammenwirkende Rollen in bezug auf den Wagen anhebt und die mit dem kreuzenden Schienenpaar zusammenwirkendenden Rollen in bezug auf den Wagen absenkt.

Das erfindungsgemäße Umschaltsystem umfaßt somit nur einen Stellantrieb, etwa einen Hydraulikzylinder, einen Spindeltrieb oder dergleichen.

An den Wagen der hier interessierenden Art sind zumeist in einer insgesamt quadratischen Anordnung an allen vier Seiten jeweils in der Nähe der Enden dieser Seiten Rollen oder auch Rollengruppen mit zwei oder drei Rollen vorgesehen.

Erfindungsgemäß sind diese Rollen oder Rollengruppen vorzugsweise mit Hilfe von Lenkern an der Unterseite des Wagens gelagert, und zwar derart, daß ein Zug oder Schub in Richtung entlang den jeweiligen Seitenrändern zu einer Schwenkung der Lenker und dabei zu einer Anhebung oder Absenkung der Rollen oder Rollengruppen führt. Das bedeutet, daß die Höhenverstellung der Rollen oder Rollengruppen durch geeignete Ausübung von Schub und Zug auf die Rollengruppen, etwa von einer Position in der Mitte der jeweiligen seitlichen Ränder aus erfolgen kann.

Der zentrale Stellantrieb wirkt vorzugsweise auf zwei einander kreuzende, am Wagen gelagerte, über Kegeltriebe gekoppelte Wellen ein, die sich jeweils von Seitenmitte zu Seitenmitte erstrecken, also zwischen den beiden Rollen oder Rollengruppen an den vier Seiten des Umrisses des Wagens enden. An diesen Enden sind vorzugsweise Doppelhebel befestigt, die mit jeweils einem ihrer Enden schwenkbar mit einer Stange verbunden sind, die am anderen Ende schwenkbar mit einer Rolle oder Rollengruppe in Verbindung steht. Durch Drehung der Wellen und entsprechende Schwenkung der Doppelhebel kann über die Stangen in Richtung der Rollen oder Rollengruppen Zug oder Schub ausgeübt werden. Durch Zug oder Schub werden die Rollen, die wie erwähnt, mit Hilfe von Lenkern schwenkbar am Wagen gelagert sind, in Bezug auf den Wagen abgesenkt oder angehoben.

Vorzugsweise ist die Zuordnung der Lenker der Rollen oder Rollengruppen und der Doppelhebel der Wellen derart, daß bei abgesenkten Rollen oder Rollengruppen die Lenker senkrecht nach unten zeigen und die Doppelhebel waagerecht stehen. Auf diese Weise werden die Lenker durch nach oben gerichteten Schub entlang ihrer Längsrichtung belastet, und mögliche seitliche Ausweichkräfte, die unter hoher Belastung auf die Lenker einwirken können, werden durch die Doppelhebel in ihrer Längsrichtung aufgenommen. Beide Belastungsrichtungen sind kinematisch äußerst vorteilhaft, und insbesondere wird im wesentlichen verhindert, daß der Antrieb insgesamt mit dem Wellensystem ein nennenswertes Haltemoment ausüben muß, um die Belastung der abgesenkten Rollen aufzunehmen. Die genannte Anordnung der Lenker und der Doppelhebel hat noch einen weiteren Vorteil. Das beruht darauf, daß die zwischen den Doppelhebeln und den Rollen oder Rollengruppen angeordneten Stangen nicht linear verschoben werden, sondern Kreisbewegungen folgen. Aufgrund der genannten Anordnung ist die waagerechte Komponente der Stangen beim Absenken der Rollen oder Rollengruppen auf die Schienen am Anfang der Absenkbewegung relativ groß, während die waagerechte Komponente im weiteren Verlauf der Drehung der Doppelhebel immer geringer wird. Andererseits ist die vertikale Komponente der Rollen oder Rollengruppen am Anfang der Rollengruppen oder Rollen ebenfalls verhältnismäßig groß, während sie zum Ende der Absenkbewegung hin immer mehr abnimmt. Daraus ergibt es sich, daß beim Wechsel der Rollen oder Rollengruppen die Absenkbewegung der Rollen für eines der Schienenpaare der Anhebbewegung der Rollen des anderen Schienenpaares vorauseilt. Der Wagen wird daher relativ rasch durch die neuen Rollen abgestützt, so daß er beim Rollenwechsel nicht wesentlich absinkt. Ein erneutes Anheben nach dem Absinken würde bei schwerer Beladung des Wagens hohe Kräfte und eine entsprechende Dimensionierung des Stellantriebs erfordern.

Im folgenden werden bevorzugte Ausführungsbeispiele der Erfindung anhand der beigefügten Zeichnungen näher erläutert.
- Fig. 1: ist eine schematische Draufsicht auf einen erfindungsgemäßen Wagen, der als durchsichtig dargestellt ist;
- Fig. 2: ist eine Ansicht von unten in Fig. 1, bei der wiederum nur die Umrisse des Wagens gezeigt sind.
- Fig. 3: zeigt eine Ansicht von links in Fig. 1 in der in Fig. 2 gewählten Darstellungsform;
- Fig. 4: ist eine isometrische Teildarstellung des erfindungsgemäßen Stellantriebs.
- Fig. 5: ist eine Teildarstellung aus dem Umschaltmechanismus einer anderen Ausführungsform;
- Fig. 6: veranschaulicht eine Abwandlung zu Fig. 5.

In Fig. 1 ist ein Wagen insgesamt mit 10 bezeichnet. Er bildet eine im wesentlichen quadratische Plattform, ist jedoch in der Zeichnung nur in seinen Umrissen angedeutet, da es im folgenden ausschließlich auf die unterhalb des Wagens angeordneten, umschaltbaren Rollen ankommt. Zwei einander kreuzende Schienenpaare sind in der Zeichnung mit 12,14 und 16,18 bezeichnet. In Fig. 1 sind die Schienen nur als strichpunktierte Linien angedeutet. Auf den Schienen 12 und 14 befinden sich gemäß Fig. 1 jeweils zwei Rollengruppen 20,22 und 24,26 mit jeweils zwei nicht gesondert bezeichneten Rollen. Die Rollenpaare liegen an den einzelnen Seiten in Abstand zueinander in der Nähe der Ecken des Wagens.

Auf den in Fig. 1 oben und unten liegenden Seiten befinden sich auf den Schienen 16,18 in entsprechender Weise Rollenpaare 28,30 und 32,34, die ebenfalls zwei hintereinanderliegende, nicht gesondert bezeichnete Rollen umfassen. Die Rollen der einzelnen Rollengruppen sind in Rollenträgern 36,38,40,42 und 44,46,48,50 gelagert. Diese Rollenträger 36,...,50 sind beidseitig mit Hilfe von-Lenkern 52,54 (Fig. 4) an einem nicht näher dargestellten festen Konstruktionsteil 56 des Wagens aufgehängt. Die isometrische Darstellung gemäß Fig. 4 bezieht sich auf die rechte untere Ecke des Wagens 10 in Fig. 1. Während die Lenker 52,54 des Rollenträgers 42 der Rollengruppe 26 rechts unten in Fig. 4 eine geneigte Stellung einnehmen, sind die entsprechenden Lenker 58,60 der links in Fig. 4 gezeigten Rollengruppe 32 senkrecht nach unten gerichtet. Diese geringe Schwenkbewegung der Lenker hat zur Folge, daß die links gezeigte Rollengruppe 32 fest auf der Schiene 18 liegt, während die Rollengruppe 26 auf der rechten Seite in Fig. 4 von der Schiene 14 abgehoben ist.

Wie Fig. 4 exemplarisch zeigt, sind die beiden Rollenträger 42 und 48 über Stangen 62 und 64, die einerseits schwenkbar an den Rollenträgern und andererseits schwenkbar an einem Ende der Doppelhebel 66,68 gelagert sind, waagerecht verschiebbar.

Die Doppelhebel 66,68 sind auf den Enden von Wellen 70,72 befestigt, die sich in einem Kegelgetriebe 74 im Mittelpunkt des Wagens 10 kreuzen und insgesamt die Fläche des Wagens in vier gleiche Quadrate teilen. Die Wellen 70 und 72 sind mit Hilfe des Kegelgetriebes synchron verbunden.

Als zentraler Stellantrieb ist ein Hydraulikzylinder 76 vorgesehen, dessen Kolben stange 78 mit dem freien Ende eines Hebels 80 zusammenwirkt, der fest auf der Welle 70 angebracht ist. Die Kolbenbewegung des Hydraulikzylinders 76 ermöglicht damit eine Drehung der Welle 70 und zugleich über das Kegelgetriebe 74 der anderen Welle 72. Da die beiden Doppelhebel 68 an den Enden der Welle 72 senkrecht und die beiden Doppelhebel 66 an den Enden der Welle 70 waagerecht stehen, werden die Rollenträger 44,46 und 48,50 angehoben und die Rollenträger 36,38,40,42 abgesenkt. Der Hydraulikzylinder 76 ist mit Hilfe von zwei Leitungen 82,84 mit einem Zweiwegeventil 86 verbunden, das den Ölstrom von einer Hydraulikpumpe 88 in beiden Richtungen dem Hydraulikzylinder 76 zuführen kann.

Die Anwendung der Erfindung ist nicht beschränkt auf im Querschnitt kreisrunde Schienen und ausgekehlte Laufrollen, wie sie in der Zeichnung gezeigt sind.

Der erfindungsgemäße Wagen eignet sich insbesondere für eine Steuerung vom Hallenboden aus. So können beispielsweise in den Zentren der Kreuzungen drehbare Stellglieder in den Hallenboden eingelassen sein, die mit Eingriffsgliedern an der Unterseite der Wagen in Eingriff treten können, wenn sich ein Wagen über einer Kreuzung befindet. Auf diese Weise können vom Hallenboden aus beispielsweise die Rollengruppen 20,22,24,26 an zwei paralellen Seiten eines Wagens abgesenkt und die Rollengruppen 28,30,32,34 an den beiden anderen paralellen Rändern eines Wagens angehoben werden, so daß der Wagen seine Laufrichtung um 90° ändert.

Wie dies geschehen kann, ist in Fig. 5 und Fig. 6 schematisch angedeutet.

Anstelle der drei miteinander kämmenden Kegelräder des Kegelgetriebes 74 der zuvor beschriebenen Ausführungsform ist ein an der Unterseite des Wagens, um eine senkrechte Achse drehbares Kegelrad 90 gelagert. Dieses Kegelrad 90 weist an seiner Unterseite ein Eingriffsglied 92 auf, das wiederum an seiner Unterseite ein Eingriffsprofil 94, etwa in der Form eines Schraubenschlitzes besitzt. Im Boden 96 der Halle, befinden sich ein Drehantrieb 98, der in der Lage ist, ein Stellglied 100, das etwa die Form einer Schraubenzieherklinge besitzen kann, um 90° in beide Richtungen zu drehen.

Die Form des Eingriffsglieds 92 und des Stellglieds 100 kann anders ausgebildet sein, sollte jedoch die Begeh- oder Befahrbarkeit des Hallenbodens im allgemeinen nicht stören. Wenn ein Wagen auf eine Kreuzung fährt, tritt das Stellglied 100 in den Schlitz des Eingriffsprofils 94 ein. Wenn nunmehr ein Drehimpuls an den Drehantrieb 98 gegeben wird, kann das Kegelrad 90 um 90° gedreht werden. In das Kegelrad greifen von vier Seiten Kegelräder 102,104,106 ein, die auf Wellen 70,72 befestigt sind, die hier in beiden einander kreuzenden Richtungen als geteilte Halbwellen ausgebildet sind. Diese Kegelräder 102,104,106 kämmen mit dem waagerechten Kegelrad 90. Sie stehen untereinander im Gegensatz zu der ersten Ausführungsform nicht in Eingriff. Sie drehen sich also gleichsinnig, und nicht wie bei der ersten Ausführungsform gegensinnig. Dies muß bei der Anordnung der nachfolgenden Stellmechanismen berücksichtigt werden.

Es ist daher nicht erforderlich, jeden einzelnen Wagen zu Zwecken der Fernsteuerung innerhalb einer Halle mit einem eigenen Sende- und Empfangssystem oder dergleichen auszurüsten, da die Steuerung der Wagen über einen im Hallenboden verlegtes Stellsystem erfolgen kann.

Fig. 6 bezieht sich ebenfalls auf die in Fig. 5 dargestellte Ausführungsform, unterscheidet sich jedoch von der Variante gemäß Fig. 5 dadurch, daß nicht vier Halbwellen, sondern eine durchgehende Welle 70 und zwei Halbwellen 72 vorgesehen sind, die die Drehung der Kegelräder 102,104,106 auf die Umschaltmechanismen übertragen, wie es bereits bei der ersten Ausführungsform der Fall war. In jedem Fall sind die nachgestellten Elemente der Umschaltmechanismen der Drehrichtung der Kegelräder anzupassen.

## Patentansprüche

1. Wagen (10) für Schienensysteme (12,14,16,18) mit im wesentlichen rechtwinkligen Schienenkreuzen, mit anhebbaren und absenkbaren Rollen oder Rollengruppen (20,22,24,26,28,30,32,34) an dem Wagen für einen alternativen Eingriff mit jeweils einem der sich kreuzenden Schienenpaare, **dadurch gekennzeichnet, daß** ein Stellantrieb (76,86,88) vorgesehen ist, der zugleich die mit einem Schienenpaar (12,14) zusammenwirkenden Rollen oder Rollenhgruppen (20,22,24,26) in bezug auf den Wagen (10) anhebt und die mit dem kreuzenden Schienenpaar (16,18) zusammenwirkenden Rollen oder Rollengruppen (28,30,32,34) in Bezug auf den Wagen absenkt.

2. Wagen nach Anspruch 1, **dadurch gekennzeichnet, daß** die Rollen (20,22,24,26,28,30,32,34) mit Hilfe von Lenkern (52,54,58,60) am Wagen (10) gelagert sind, derart, daß waagerechter Schub oder Zug die Rollen oder Rollengruppen in bezug auf den Wagen anhebt oder absenkt.

3. Wagen nach Anspruch 1 oder 2, **dadurch gekennzeichnet, daß** für jedes Schienenpaar (12,14; 16,18) jeweils zwei in Abstand liegende Rollen oder Rollengruppen vorgesehen sind.

4. Wagen nach Anspruch 3, **dadurch gekennzeichnet, daß** der zentrale Stellantrieb (76;86,88) zwei einander kreuzende, am Wagen (10) gelagerte, über Kegelgetriebe (74) gekoppelte Wellen (70,72) antreibt, die sich jeweils zwischen die Rollen oder Rollengruppen für die einzelnen Schienen im Mittelbereich der vier Seiten des Wagens erstrecken und an ihren Enden Doppelhebel (66,68) tragen, die bei Drehung der Wellen mit Zug auf die Rollen oder Rollengruppen für eines der Schienenpaare und mit Schub auf die Rollen oder Rollengruppen des anderen Schienenpaares einwirken.

5. Wagen nach Anspruch 4, **dadurch gekennzeichnet, daß** die Doppelhebel (66,68) an ihren Enden mit jeweils einer Stange (62,64) verbunden sind, deren anderes Ende mit Rollenträgern (36,38,40,42,44,46,48,50) der Rollen oder Rollengruppen verbunden sind und auf diese bei Drehung der Wellen und Schwenkung der Doppelhebel einen Zug oder Schub ausüben.

6. Wagen nach Anspruch 5, **dadurch gekennzeichnet, daß** die Anordnung der Doppelhebel (66,68) an den Enden der Wellen im Verhältnis zu den Lenkern (58,60) der Rollen oder Rollengruppen derart ist, daß die Doppelhebel (66,68) in der Richtung der Stangen (62,64) stehen, wenn die Lenker (58,60) nach unten ge richtet sind. während die Doppelhebel senkrecht zu den Stangen (62.64) stehen, wenn die Lenker (58,60) aus der senkrecht nach unten gerichteten Stellung ausgeschwenkt sind.

7. Wagen nach einem der vorstehenden Ansprüche, **dadurch gekennzeichnet, daß** der Stellantrieb ein Hydraulikzylinder (76) ist.

8. Wagen nach einem der vorstehenden Ansprüche, **dadurch gekennzeichnet, daß** jeweils zwei Rollen auf einem gemeinsamen Rollenträger gelagert sind.

## Claims

1. Wagon (10) for track systems (12, 14, 16, 18) having tracks that cross substantially at right angles, having on the wagon rollers or groups of rollers (20, 22, 24, 26, 28, 30, 32, 34) which can be raised and lowered for alternate engagement with in each case one of the crossed track pairs, **characterised in that** there is provided an actuating drive (76, 86, 88) which simultaneously raises the rollers or groups of rollers (20, 22, 24, 26) co-operating with one track pair (12, 14) relative to the wagon (10) and lowers the rollers or groups of rollers (28, 30, 32, 34) co-operating with the crossed track pair (16, 18) relative to the wagon.

2. Wagon according to claim 1, **characterised in that** the rollers (20, 22, 24, 26, 28, 30, 32, 34) are mounted on the wagon (10) by means of connecting rods (52, 54, 58, 60), in such a manner that horizontal thrust or tension raises or lowers the rollers or groups of rollers relative to the wagon.

3. Wagon according to claim 1 or 2, **characterised in that** two rollers or groups of rollers at a distance from one another are provided for each track pair (12, 14; 16, 18).

4. Wagon according to claim 3, **characterised in that** the central actuating drive (76; 86, 88) drives two crossed shafts (70, 72) which are mounted on the wagon (10) and are coupled by way of bevel gears (74), which shafts (70, 72) each extend between the rollers or groups of rollers for the individual tracks in the middle region of the four sides of the wagon and carry at their ends double levers (66, 68) which, on rotation of the shafts, act with tension on the rollers or groups of rollers for one of the track pairs and with thrust on the rollers or groups of rollers of the other track pair.

5. Wagon according to claim 4, **characterised in that** the double levers (66, 68) are each connected at their ends with a bar (62, 64) whose other end is connected with roller carriers (36, 38, 40, 42, 44, 46, 48, 50) of the rollers or groups of rollers and exerts tension or thrust thereon on rotation of the shafts and pivoting of the double levers.

6. Wagon according to claim 5, **characterised in that** the arrangement of the double levers (66, 68) at the ends of the shafts relative to the connecting rods (58, 60) of the rollers or groups of rollers is such that the articulated levers (66, 68) are located in the direction of the bars (62, 64) when the connecting rods (58, 60) are oriented downwards, while the double levers are perpendicular to the bars (62, 64) when the connecting rods (58, 60) have been pivoted from the position oriented perpendicularly downwards.

7. Wagon according to any one of the preceding claims, **characterised in that** the actuating drive is a hydraulic cylinder (76) .

8. Wagon according to any one of the preceding claims, **characterised in that** in each case two rollers are mounted on a common roller carrier.

## Revendications

1. Chariot (10) pour système de rails (12, 14, 16, 18) avec croisements des rails sensiblement à angle droit, avec des galets ou groupes de galets (20, 22, 24, 26, 28, 30, 32, 34) pouvant être relevés et abaissés sur le chariot pour un engagement alternativement avec l'une des paires de rails se croisant, **caractérisé en ce qu'**il est prévu un mécanisme d'entraînement (76, 86, 88) qui relève les galets ou groupes de galets (20, 22, 24, 26) coopérant avec une paire de rails (12, 14) par rapport au chariot (10) et simultanément abaisse les galets ou groupes de galets (28, 30, 32, 34) coopérant avec la paire de rails (16, 18) de croisement par rapport au chariot.

2. Chariot selon la revendication 1, **caractérisé en ce que** les galets (20, 22, 24, 26, 28, 30, 32, 34) sont montés sur le chariot (10), à l'aide de bras oscillants (52, 54, 58, 60), de manière qu'une poussée ou traction horizontale relève ou abaisse les galets ou groupes de galets par rapport au chariot.

3. Chariot selon la revendication 1 ou 2, **caractérisé en ce que** pour chaque paire de rails (12, 14 ; 16, 18) sont prévus deux galets ou groupes de galets disposés à distance.

4. Chariot selon la revendication 3, **caractérisé en ce que** le mécanisme d'entraînement de réglage (76 ; 86, 88) central entraîne deux arbres (70, 72) se croisant, montés sur le chariot (10) et accouplé par des engrenages coniques (74), qui s'étendent chacun entre les galets ou groupes de galets pour les différents rails dans la zone centrale des quatre côtés du chariot, et portent à leurs extrémités des leviers doubles (66, 68) qui, pendant la rotation des arbres, agissent par traction sur les galets ou groupes de galets pour l'une des paires de rails et par poussée sur les galets ou groupes de galets de l'autre paire de rails.

5. Chariot selon la revendication 4, **caractérisé en ce que** les leviers doubles (66, 68) sont reliés à chacune de leurs extrémités à une barre (62, 64), à leur autre extrémité sont reliés à des porte-galets (36, 38, 40, 42, 44, 46, 48, 50) des galets ou groupes de galets et exercent sur ceux-ci une traction ou une poussée, pendant la rotation des arbres et le pivotement des leviers doubles.

6. Chariot selon la revendication 5, **caractérisé en ce que** les leviers doubles (66, 68) sont disposés aux extrémités des arbres, par rapport aux bras oscillants (56, 60) des galets ou groupes de galets, de manière que les leviers doubles (66, 68) se trouvent dans la direction des barres (62, 64) lorsque les bras oscillants (58, 60) sont dirigés vers le bas, tandis que les leviers doubles sont perpendiculaires aux barres (62, 64) lorsque les bras oscillants (58, 60) sont pivotés à l'extérieur de la position dirigée verticalement vers le bas.

7. Chariot selon l'une des revendications précédentes, **caractérisé en ce que** le mécanisme d'entraînement est un vérin hydraulique (76).

8. Chariot selon l'une des revendications précédentes, **caractérisé en ce que** deux galets sont montés sur un porte-galets commun.
